# EUROPÄISCHE PATENTANMELDUNG

(11) **EP 2 583 581 A2**
(43) Veröffentlichungstag der Anmeldung: **24.04.2013**
(21) Anmeldenummer: 12187427.5
(22) Anmeldetag: 05.10.2012
(51) Int. Cl.: A45D 19/00

(54) **Colorationsfolie**

(30) Priorität: 05.10.2011 DE 202011051530 U
(71) Anmelder: HI-tools GmbH, 63450 Hanau (DE)
(72) Erfinder: Gashi, Bathir, 63486 Bruchköbel (DE)
(74) Vertreter: Stoffregen, Hans-Herbert

(57) **Zusammenfassung**

Die Erfindung bezieht sich auf eine Colorationsfolie (10) zum Einpacken von zu färbenden Haarpartien aus einem elastisch verformbaren, folienartigen Material, wobei die Colorationsfolie (10) zumindest auf einem mit der Haarpartie in Berührung kommenden Oberflächenbereich (12) eine Oberflächenstruktur (20) aufweist, welche ein Verrutschen der Colorationsfolie (10) in Bezug zu der Haarpartie verhindert. Eine einfache Herstellung wird dadurch erreicht, dass die Colorationsfolie (10) als Prägefolie ausgebildet ist, wobei sich die Oberflächenstruktur (20) in Form von Erhebungen (22) und/oder Vertiefungen (24) über die gesamte Fläche der Colorationsfolie (10) erstreckt.

## Beschreibung

Die Erfindung bezieht sich auf eine Colorationsfolie zum Einpacken von zu färbenden Haarpartien aus einem elastisch verformbaren, folienartigen Material, wobei die Colorationsfolie zumindest auf einem mit der Haarpartie in Berührung kommenden Oberflächenbereich eine Oberflächenstruktur aufweist, welche ein Verrutschen der Colorationsfolie in Bezug zu der Haarpartie verhindert.

Eine Vorrichtung der eingangs genannten Art ist aus der US 7,425,220 B2 bekannt. Diese bezieht sich auf ein kosmetisches Verfahren zur Behandlung von Haarsträhnen und eine Vorrichtung zur Durchführung des Verfahrens. Dabei werden die zu behandelnden Haarsträhnen zwischen zwei Trägerschichten platziert, auf denen eine erste und zweite Zusammensetzung aufgetragen ist. Die Vorrichtung zur Durchführung des Verfahrens umfasst die erste und zweite Trägerschicht in Form von Materialstreifen, die übereinander gefaltet werden können, so dass zumindest ein Abschnitt der zu behandelnden Haarsträhnen zwischen die ersten und zweiten Materialstreifen eingelegt ist.

Aus der DE 10 2006 016 819 1 ist ein Wickelfolienblatt bekannt, welches durch einen Abschnitt einer Folienbahn gebildet ist. Der Folienbahnabschnitt ist an mindestens einem Rand mit einer Versteifung versehen. Die Versteifungen werden durch umgefaltete Randabschnitte gebildet und sind mit einer im Wesentlichen transversalen Wellung versehen.

Die GB 2 242 357 A bezieht sich auf eine Vorrichtung zur Behandlung von Haaren. Diese umfasst einen Clip, der vorzugsweise aus Plastik hergestellt ist und zwei im Wesentlichen rechteckförmige Platten aufweist, die über ein integrales Gelenk, vorzugsweise aus flexiblem Plastik, miteinander verkoppelt sind. Die Platten können über das Gelenk geschlossen werden und in geschlossener Position mit einer Rastlasche verschlossen werden. Zumindest eine der inneren Flächen der Platten ist mit einem aufnahmefähigen oder absorbierenden elastischen Material beschichtet.

Eine weitere Colorationsfolie bzw. Strähnenfolie ist in der DE 203 13 707 U1 beschrieben. Derartige Colorationsfolien sind an sich bekannt und werden in Friseurgeschäften zum Einpacken von Haarpartien verwendet, welche abweichend von umgebenden Haaren eingefärbt werden sollen. Durch das Einpacken der separat oder partiell zu färbenden Haarpartien wird die Verteilung des Färbemittels auf den umgebenden Kopfhautbereich ebenso verhindert wie auf umgebende Haarpartien, so dass lediglich die eingepackte Haarpartie im entsprechenden Sinne eingefärbt wird. Gleichzeitig dient die Colorationsfolie als Dichtung, damit das Haarfärbemittel nicht an die Kopfhaut gelangt.

Nachteilig bei den bekannten Colorationsfolien ist, dass diese aufgrund der glatten Oberfläche während des Auftrags des Haarfärbemittels oder während der Einwirkungszeit des Haarfärbemittels am menschlichen Kopf von der zu färbenden Haarpartie abrutscht bzw. verrutscht. Damit ist die Gefahr verbunden, dass sich Haarfärbemittel ungewollt auf angrenzende, nicht zu färbende Bereiche verteilt oder die Colorationsfolie im ungünstigsten Fall vollständig abrutscht und erneut aufgetragen werden muss.

Davon ausgehend liegt der vorliegenden Erfindung die Aufgabe zugrunde, eine Colorationsfolie der eingangs genannten Art derart weiterzubilden, dass beim Auftragen des Haarfärbemittels bzw. nach Applikation des Haarfärbemittels ein Verrutschen bzw. Abrutschen vermieden wird und eine einfache und kostengünstige Herstellung ermöglicht wird.

Die Aufgabe wird erfindungsgemäß dadurch gelöst, dass die Colorationsfolie als Prägefolie ausgebildet ist, wobei sich die Oberflächenstruktur in Form von Erhebungen und/oder Vertiefungen über die gesamte Fläche der Colorationsfolie erstreckt.

Durch die rutschfeste Oberflächenstruktur wird gegenüber den Colorationsfolien nach dem Stand der Technik der Vorteil erreicht, dass diese sowohl während als auch nach dem Aufbringen des Haarfärbemittels in ihrer Lage bezogen auf die Haarpartie fixiert ist.

In bevorzugter Ausführungsform ist vorgesehen, dass die Oberflächenstruktur Erhebungen und/oder Vertiefungen aufweist, die durch mechanische Verfahren wie Prägen oder Stanzen, umgeformt sind. Die Erhebungen können pyramidenförmig, kegelförmig, dreieckförmig ausgebildet sein. Dadurch wird die Reibung zwischen der Oberfläche der Colorationsfolie und den Haarpartien vergrößert, so dass ein Verrutschen verhindert wird. Im zusammengefalteten Zustand der Colorationsfolien verzahnen sich die gegenüberliegenden Strukturen.

Alternativ kann die Oberflächenstruktur als eine das Verrutschen verhindernde Beschichtung wie beispielsweise Korn-Beschichtung ausgebildet sein, die ebenfalls die Reibung erhöht und ein Verrutschen der Folie entlang der Haarpartien verhindert.

Vorzugsweise erstreckt sich die ein Verrutschen verhindernde Oberflächenstruktur auf einer der Kopfhaut zugewandten Oberflächenseite der Colorationsfolie und/oder auf einer der Haarpartie zugewandten Oberflächenseite der Colorationsfolie.

Die Folie kann vorzugsweise als Aluminiumfolie oder auch als Kunststoff-Folie ausgebildet sein. Dabei ist vorzugsweise vorgesehen, dass sich die Oberflächenstruktur über die gesamte Folienoberfläche erstreckt. Auch besteht die Möglichkeit, die Oberflächenstruktur in einem Randbereich von 1 - 5 cm, vorzugsweise 2 - 3 cm vorzusehen.

Die Folie kann von einer Rolle abrollbar ausgebildet sein oder in Form von einzelnen Folien-Blättern zur Verfügung gestellt werden.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

Es zeigen:
- Fig. 1: eine Draufsicht auf die Colorationsfolie mit Oberflächenstruktur,
- Fig. 2: eine vergrößerte Darstellung der Oberflächenstruktur,
- Fig. 3a, b): eine Schnittdarstellung der Oberflächenstruktur, und
- Fig. 4: eine Vorrichtung zur Herstellung der Colorationsfolie.

Fig. 1 zeigt eine Draufsicht einer Colorationsfolie 10 zum Einpacken von zu färbenden Haarpartien. Die Colorationsfolie 10 besteht aus einem elastisch verformbaren, folienartigen Material, im vorliegenden Ausführungsbeispiel aus Aluminium. Die Colorationsfolie wird benutzt, indem eine Haarpartie auf einer Oberfläche 12 einer oberen Hälfte 14 der Colorationsfolie 10 ausgelegt und sodann mittels eines Pinsels ein Haarfärbemittel aufgetragen wird. Anschließend wird eine untere Hälfte 16 der Colorationsfolie um eine Faltlinie 18 gefaltet, so dass die Haarpartie zwischen der ersten Hälfte 14 und der zweiten Hälfte 16 der Colorationsfolie 10 eingeschlossen ist.

Gemäß der Erfindung weist die Oberfläche 12 der Colorationsfolie 10 eine Oberflächenstruktur 20 auf, welche ein Rutschen bzw. Verrutschen der Colorationsfolie 10 bezogen auf die Haarpartie während des Auftrags des Haarfärbemittels sowie auch nach dem Auftrag des Haarfärbemittels im zusammengefalteten Zustand verhindert.

Die Oberflächenstruktur 20 ist gemäß Ausführungsbeispiel als Prägestruktur ausgebildet, die in Fig. 2 vergrößert und in den Fig. 3a, 3b in Schnittdarstellung dargestellt ist. Die Struktur 20 weist pyramidenstumpfförmige Erhebungen 22 sowie korrespondierende Vertiefungen 24 auf, die im zusammengefalteten Zustand gemäß Fig. 3b ineinander eingreifen, um ein Abrutschen von der Haarpartie zu vermeiden.

Die Erhebungen bzw. Vertiefungen 22, 24 weisen eine Höhe im Bereich von 0,01 mm bis 2 mm auf.

Im vorliegenden Ausführungsbeispiel sind die Strukturen 22 pyramidenstumpfförmig ausgebildet. Andere Strukturen wie beispielsweise kegelstumpfförmige Strukturen, halbkreisförmige Strukturen, Dreiecksstrukturen, Wellenstrukturen, sind ebenfalls Gegenstand der Erfindung.

Die Colorationsfolie 10 kann aus handelsüblicher, glatter Colorationsfolie 26 hergestellt werden, die üblicherweise auf einer Rolle 28 aufgewickelt im Handel bezogen werden kann.

Fig. 4 zeigt eine Vorrichtung zur Herstellung der Colorationsfolie 10 mit strukturierter Oberfläche 12, umfassend eine Aufnahme 30 für die Colorationsfolien-Rolle 28 sowie gegenüberliegende Walzen 32, 34, mit jeweils mit der Prägestruktur 20 strukturierte Oberflächen 36, 38. Die glatte Colorationsfolie 26 wird sodann durch einen Spalt 40 zwischen den Walzen 32, 34 hindurchgeführt und ausgangsseitig steht die Colorationsfolie 10 mit strukturierter Oberfläche 12 zur Verfügung, die sodann in gewünschter Länge entlang eines Schneidmessers 42 abgeschnitten werden kann.

## Patentansprüche

1. Colorationsfolie (10) zum Einpacken von zu färbenden Haarpartien aus einem elastisch verformbaren, folienartigen Material, wobei die Colorationsfolie (10) zumindest auf einem mit der Haarpartie in Berührung kommenden Oberflächenbereich (12) eine Oberflächenstruktur (20) aufweist, welche ein Verrutschen der Colorationsfolie (10) in Bezug zu der Haarpartie verhindert,
**dadurch gekennzeichnet,**
**dass** die Colorationsfolie (10) als Prägefolie ausgebildet ist, wobei sich die Oberflächenstruktur (20) in Form von Erhebungen (22) und/oder Vertiefungen (24) über die gesamte Fläche der Colorationsfolie (10) erstreckt.

2. Colorationsfolie nach Anspruch 1,
**dadurch gekennzeichnet,**
**dass** die Erhebungen (22) und/oder Vertiefungen (24) pyramidenförmig, kegelförmig, dreieckförmig, kugelförmig, wellenförmig ausgebildet sind.

3. Colorationsfolie nach Anspruch 1 oder 2,
**dadurch gekennzeichnet,**
**dass** die Oberflächenstruktur (20) derart ausgebildet ist, dass sich im zusammengefalteten Zustand der Colorationsfolie gegenüberliegende Erhebungen (22) und/oder Vertiefungen (24) verzahnen.

4. Colorationsfolie nach zumindest einem der vorhergehenden Ansprüche,
**dadurch gekennzeichnet,**
**dass** die Oberflächenstruktur (20) eine das Verrutschen verhindernde Beschichtung aufweist.

5. Colorationsfolie nach zumindest einem der vorhergehenden Ansprüche,
**dadurch gekennzeichnet,**
**dass** die Beschichtung als Kunststoffbeschichtung mit eingeformten Strukturen ausgebildet ist.

6. Colorationsfolie nach zumindest einem der vorhergehenden Ansprüche,
**dadurch gekennzeichnet,**
**dass** die Beschichtung als Kornbeschichtung ausgebildet ist.

7. Colorationsfolie nach zumindest einem der vorhergehenden Ansprüche,
**dadurch gekennzeichnet,**
**dass** die Colorationsfolie eine Aluminiumfolie ist.

8. Colorationsfolie nach zumindest einem der vorhergehenden Ansprüche,
**dadurch gekennzeichnet,**
**dass** die Colorationsfolie eine Kunststoff-Folie ist.

9. Colorationsfolie nach zumindest einem der vorhergehenden Ansprüche,
**dadurch gekennzeichnet,**
**dass** die Erhebungen (22) und/oder Vertiefungen (24) eine Höhe bzw. Tiefe im Bereich von 0,01 mm bis 2 mm aufweisen.
